# EUROPÄISCHE PATENTSCHRIFT

(11) **EP 0 043 557 B1**
(45) Veröffentlichungstag und Bekanntmachung des Hinweises auf die Patenterteilung: **11.09.1985**
(21) Anmeldenummer: 81105124.2
(22) Anmeldetag: 02.07.1981
(51) Int. Cl.: B65B 3/02, B65D 5/24

(54) **Verfahren zum Herstellen eines Behälters, Behälter hergestellt nach dem Verfahren und Vorrichtung zum Herstellen eines Behälters**
Container, and method and apparatus for its production
Récipient et procédé et dispositif pour sa fabrication

(30) Priorität: 03.07.1980 DE 3025151
(43) Veröffentlichungstag der Anmeldung: 13.01.1982
(73) Patentinhaber: UNILEVER N.V., 3013 AL Rotterdam (NL); UNILEVER PLC, London EC4P 4BQ (GB)
(72) Erfinder: Detzel, Josef, D-8961 Weitnau (DE); Gorbach, Willi, D-8960 Kempten (DE); Groschang, Siegward, D-2083 Halstenbek (DE)
(74) Vertreter: Hutzelmann, Gerhard

## Beschreibung

Die Erfindung bezieht sich auf ein Verfahren zum Herstellen eines becherförmigen Behälters aus Karton oder dergleichen durch Falten von Abschnitten eines flachliegenden Zuschnittes, bei dem alle einander benachbarten Flächen auf wenigstens annähernd ihrer vollen Länge miteinander verbunden sind, wobei zwischen den benachbarten Flächen vorgerillte Faltlinien angeordnet sind und wobei das Unterteil mit Hilfe eines Stempels in einer Formeinrichtung geformt wird.

Aus der US-A-3 423 008 ist beispielsweise ein Verfahren zum Herstellen eines Behälters bekannt, bei dem zwischen den Wandflächen Zwikkelflächen vorgesehen sind, die nach dem Aufrichten der Wandflächen außen an diese angelegt und dann mit Ansätzen an den Wandflächen verklebt werden.

Auch aus dem DE-U 7 143 807 ist ein derartiger Faltbehälter bekannt, bei dem nach außen gefaltete Zwickel durch Wandansätze festgeklebt sind.

Durch die bei beiden Behälterausführungen vorgesehene Verklebung zwischen Zwicketftächen und Wandansätzen ist das Verfahren zum Herstellen eines kompletten und gefüllten Behälters äußerst kompliziert, insbesondere, wenn auf ein und derselben Anlage unterschiedliche Behälterformen hergestellt werden sollen.

Das eingangs genannte Verfahren ist darüber hinaus auch in der US-A-2 925 758 beschrieben. Es läuft dort aber sehr umständlich ab und ist aufwendig an Zeit und maschineller Einrichtung. Der Behälter wird durch das Einfahren eines Stempels vorgefaltet und erhält seine endgültige Gestalt durch vier drehbar gelagerte Anpreßflächen. Darüber hinaus muß der fertiggestellte Behälter mit dem Stempel aus der Vorrichtung nach oben ausgefahren und dann vom Stempel abgenommen werden. Dabei gehen die Behälterwände, wenn sie nicht durch weitere Maßnahmen gesichert sind, wieder auf.

Der Erfindung liegt die Aufgabe zugrunde, ein Verfahren zum Herstellen eines Behälters der genannten Art zu schaffen, mit dem es auf möglichst einfache Art möglich ist, den Behälter ausgehend von einem wenigstens annähernd flachliegenden Zuschnitt herzustellen, zu füllen und zu verdeckeln, wobei gewährleistet sein soll, daß auf derselben Anlage Behälter mit unterschiedlicher Gestaltung und Größe hergestellt werden können.

Diese Aufgabe wird erfindungsgemäß dadurch gelöst, daß der ebene oder nahezu ebene Kartonzuschnitt der als Formschacht ausgebildeten Formeinrichtung zugeführt wird, von dem Stempel unter Falten entlang der vorgerillten Faltlinien durch den Formschacht gedrückt wird und nach Abschluß des Formvorganges in eine unter dem Formschacht befindliche, das Aufgehen des gefalteten Behälters verhindernde Aufnahmevorrichtung geschoben wird, in der der Behälter zu einer Füllstation und anschließend zu einer Verdeckelungseinrichtung transportiert wird, in der ein Stülpdeckel auf den Behälter aufgebracht wird.

Das Behälterunterteil wird unmittelbar aus der Formeinrichtung in die Aufnahmevorrichtung eingebracht, so daß es auch ohne Verklebung od. dgl. seiner Wandteile untereinander nicht auseinander gehen kann. In der Aufnahmevorrichtung, die auf einer Fördereinrichtung angeordnet ist, wird das Unterteil dann zu einer Füllstation transportiert, um nach dem Füllen sofort in einer Verdeckelungseinrichtung mit einem Stülpdeckel versehen zu werden. Nach dem Aufbringen des Stülpdeckels ist die endgültige Stabilität des Behälters erreicht, so daß er aus der Aufnahmevorrichtung entnommen werden kann.

Mit diesem erfindungsgemäßen Verfahren, bei dem der Behälter erst im Abfüllbetrieb hergestellt wird, ist es ohne weiteres möglich, auf einer Fertigungs- und Abfüllanlage Behälter unterschiedlicher Art und Größe herzustellen, zu füllen und zu verdeckeln. Beim Übergang auf eine andere Behälterform- oder -größe ist es dabei lediglich notwendig, die Formeinrichtung und die auf der Fördereinrichtung montierten Aufnahmevorrichtungen auszutauschen, was sehr einfach und schnell durchzuführen ist. Die Verdeckelungseinrichtung muß bei Verwendung ähnlicher Deckel nicht geändert werden. Bei stark abweichenden Deckelformen oder Deckelgrößen ist ein Austausch der Verdecklungseinrichtung bzw. einzelner Teile ohne weiteres möglich.

Aus der EP-A-5 456 ist zwar eine ähnliche Einrichtung zum Transport von Bechern bekannt. Sie konnte jedoch keine Anregung für die erfindungsgemäße Lösung geben.

Ein gemäß der Erfindung ausgestalteter Behälter mit an den Kanten einer drei- oder mehreckig ausgebildeten Bodenfläche über vorgerillte Faltlinien angelenkten Wandflächen ist dadurch gekennzeichnet, daß an zwei diametral gegenüberliegenden Wandflächen an der von der Bodenfläche abgekehrten Kante jeweils ein Wandansatz angeformt ist, daß der zwischen zwei benachbarten Wandflächen liegende Zwikkel über vorgerillte Faltlinien mit diesen verbunden und durch eine weitere von der Bodenfläche ausgehende Faltlinie mittig unterteilt ist, und daß die in sich gefalteten Zwickel an die Außenseite derjenigen Behälterwände angelenkt sind, die mit einem Wandansatz versehen sind, der außen an die Zwickel angelegt ist.

Ein derartiger Behälter ist absolut dicht, da er keine dem Füllgut ausgesetzten freien Schnittkanten und keine Verklebungen oder Verhakungen aufweist.

Wird er mit einem erstarrenden Füllgut wie Eiskrem oder anderen einzufrierenden Gütern, wie z. B. Spinat oder auch mit Margarine gefüllt, so ist er nach dem Erstarren des Füllgutes stabil. Aber auch ohne ein derartiges Füllgut ist er mit Hilfe eines Stülpdeckels stabilisierbar.

Bei einem weiteren gemäß der Erfindung ausgestalteten Behälter mit an den Kanten einer wenigstens viereckig ausgebildeten Bodenfläche über vorgerillte Faltlinien angelenkten Wandflächen ist an zwei diametral gegenüberliegenden Wandflächen an der von der Bodenfläche abgekehrten Kante jeweils ein Wandansatz angeformt und zwischen jeweils zwei benachbarten Wandflächen liegt eine von der Bodenfläche ausgehende Dreieckfläche, die über Faltlinien mit den benachbarten Wandflächen verbunden ist und die zwischen den innenliegenden Wandflächen in deren gegenseitigem Überlappungsbereich gefaltet sind.

Ein derart ausgestalteter Behälter hat den weiteren Vorteil, daß auch bei ausgeprägt eckiger Bodenform, d. h., auch bei einem quadratischen Bodenquerschnitt, der obere Rand des Behälters einen runden Querschnitt aufweisen und mit einem runden Deckel verschlossen werden kann.

Eine Vorrichtung zur Herstellung eines Behälters mit einem Formschacht und einer Zuführeinrichtung für die flachliegenden oder leicht vorgeformten Kartonzuschnitte in Einzelfolge zum Formschacht, dem ein Stempel od. dgl. zum Durchdrücken des Zuschnittes durch den Formschacht zugeordnet ist, ist dadurch gekennzeichnet, daß unterhalb des Formschachtes eine Fördereinrichtung angeordnet ist, die mit an die Behälterform angepaßten Aufnahmevorrichtungen versehen ist, in welche der Stempel die im Formschacht gebildeten Behälter hineinpreßt und welche die Behälter unter eine Füllstation befördern, die oberhalb der Fördereinrichtung angeordnet ist, und daß hinter der Füllstation eine Verdeckelungseinrichtung sitzt, in der die Behälter mit einem Stülpdeckel versehen werden.

Eine derartige Vorrichtung ermöglicht eine äußerst rationelle Herstellung, Befüllung und Verdeckelung der Behälter, wobei ohne Schwierigkeiten eine Anpassung an die jeweils vorgesehene Behältergestaltung ermöglicht ist.

Auch ist es möglich, flachliegende oder bei komplizierten Behälterformen bereits leicht vorgeformte Zuschnitte zu verwenden.

Desgleichen kann diese Vorrichtung auch dann wirtschaftlich eingesetzt werden, wenn nicht alle Stationen benötigt werden. So ist es beispielsweise möglich, die Behälter im Formschacht aufzurichten und anschließend unter Auslassung der Befüllung zu verdeckeln.

In der Zeichnung ist die Erfindung anhand zweier Ausführungsbeispiele eines Behälters und anhand einer Vorrichtung dargestellt. Dabei zeigt
Fig. 1 einen flachliegenden Zuschnitt zur Bildung eines Behälters mit quadratischem Boden,
Fig. eine schaubildliche Darstellung eines Behälters, gebildet aus einem Zuschnitt nach Fig. 1,
Fig. 3 einen flachliegenden Zuschnitt mit einer achteckigen Bodenfläche,
Fig. 4 ein Schaubild eines Behälters aufgerichtet aus einem Zuschnitt gemäß Fig. 3,
Fig. 5 eine schematische Darstellung einer Vorrichtung zum Aufrichten, Transportieren, Füllen und Verdeckein des Behälters und
Fig. 6 einen Querschnitt durch einen als Stülpdeckel ausgebildeten Behälterdeckel mit nach innen eingebördeltem unteren Rand.

Mit 1 ist in Fig. 1 ein Zuschnitt aus Karton bezeichnet, der eine quadratische Bodenfläche aufweist. Diese Bodenfläche 2 hat als Begrenzungskanten vier vorgerillte Faltlinien 3, 4, 5 und 6, über die jeweils eine im wesentlichen rechtekkige Wandfläche 7, 8, 9 und 10 an der Bodenfläche angelenkt ist. Zwischen jeweils zwei benachbarten Wandflächen liegen Dreiecksflächen 11, 12, 13 und 14, die durch jeweils eine Biegelinie 15, 16, 17, 18 unterteilt sind und über ebenfalls vorgerillte Faltlinien 19 bis 26 mit den Wandflächen 7,8,9 und 10 in Verbindung stehen. An den beiden einander gegenüberliegenden Wandflächen 8 und 10 ist über jeweils eine vorgerillte Faltlinie 27 bzw. 28 je ein Wandansatz 29 bzw. 30 angeformt.

Zum Aufrichten des Zuschnittes 1 zu einem fertigen Behälter gemäß Fig. 2 werden zuerst die vier Wandflächen 7, 8, 9 und 10 um etwa 90° um die Faltlinien 3, 4, 5 und 6 nach oben gebogen. Die Dreiecksflächen 11, 12, 13 und 14 bleiben dabei außerhalb des Behälters und werden jeweils entlang der Biegelinien 15, 16, 17 und 18 in sich zusammengefaltet. Anschließend werden jeweils zwei dieser zusammengefalteten Dreiecksflächen zusammen an die Wandfläche 8 bzw. 10 außen angelegt. Die beiden Wandansätze 29 und 30 werden dann nach außen um 180° umgelegt, wodurch die Dreiecksflächen 11 und 12 zwischen der Wandfläche 8 und dem Wandansatz 29 und die Dreiecksflächen 13 und 14 zwischen der Wandfläche 10 und dem Wandansatz 30 liegen.

In Fig. ist ein Zuschnitt 100 dargestellt, der eine achteckige Bodenfläche 101 aufweist, die durch vorgerillte Faltlinien 102, 103, 104, 105, 106, 107, 108 und 109 begrenzt ist. Über jede dieser Faltlinien ist eine Wandfläche 110 bis 117 an der Bodenfläche 101 angelenkt.

Vier dieser Wandflächen, nämlich 110, 112, 114 und 116 werden zu ihrem von der Bodenfläche abgewandtem Ende hin breiter, während die jeweils dazwischen angeordneten Wandflächen 111, 113, 115 und 117 nach außen hin schmäler ausgestaltet sind. Zwischen zwei benachbarten Wandflächen ist jeweils eine Dreiecksfläche 118 bis 125 vorgesehen, die über vorgerillte Faltlinien 126 bis 141 an den benachbarten Wandflächen angelenkt sind.

An den sich nach außen verjüngenden Wandflächen 111, 113, 115 und 117 sind über weitere vorgerillte Faltlinien 142, 143, 144 und 145 Wandansätze 146, 147, 148 und 149 angeformt.

Beim Auffalten des Zuschnittes 100 in die in Fig.4 dargestellte Becherform werden alle Wandflächen um 90° nach oben gebogen, wobei die sich nach außen verjüngenden Wandflächen 111, 113, 115 und 117 dem Behälterinneren zukehren und die nach außen breiter werdenden Wandflächen 110, 112, 114 und 116 im Überlappungsbereich mit den anderen Wandflächen außen liegen und dabei die inneren Wandflächen teilweise überdecken.

Anschließend werden die Wandansätze 146, 147, 148 und 149 um 180° nach außen umgefaltet und liegen dann an der Außenseite der äußeren Wandflächen an. Diese äußeren Wandflächen werden dadurch an den inneren Wandflächen festgelegt.

Durch diese Ausgestaltung der Wandflächen mit im Endzustand nur einer Dreiecksfläche zwischen zwei benachbarten Wandflächen, hat der obere Behälterrand einen nahezu kreisförmigen Querschnitt, obwohl der Boden eine achteckige Form aufweist.

Die in Fig. 5 schematisch dargestellte Vorrichtung hat eine Fördereinrichtung 200, die als Band oder Kette ausgebildet sein kann und endlos ist. Oberhalb der Fördereinrichtung ist ein Formschacht 201 angeordnet, der mit einem Stempel 202 ausgerüstet ist. Neben dieser aus Formschacht und Stempel bestehenden Aufrichtestation ist ein Vorratsstapel 203 für die Zuschnitte vorgesehen, dem eine Zuführeinrichtung 204 der Zuschnitte zur Aufrichtestation zugeordnet ist. Unterhalb des Formschachtes 201 steht jeweils eine Aufnahmevorrichtung 205, wovon eine Vielzahl auf der Fördereinrichtung 200 montiert ist.

Ebenfalls über einer Aufnahmevorrichtung 205 ist eine Füllstation 206 befestigt, der eine Verdeckelungseinrichtung 207 folgt.

Die Zuführeinrichtung 204 entnimmt jeweils einen Zuschnitt 1 bzw. 100 vom Vorratsstapel 203 und transportiert ihn zwischen den Formschacht 201 und den gerade aus diesem ausgefahrenen Stempel 202. Daraufhin fährt der Stempel in den Formschacht ein und richtet dabei den Behälter auf. Nach Abschluß dieses Aufrichtevorganges drückt der Stempel den Behälter auf der Unterseite des Formschachtes heraus und in eine darunterstehende Aufnahmevorrichtung 205 ein. Die Aufnahmevorrichtung 205 ist dabei so nahe am Ende des Formschachtes angeordnet, daß ein Aufgehen des Behälters verhindert wird.

Gleichzeitig mit dem Aufrichten eines Behälters im Formschacht wird ein bereits gebildeter Behälter in der Füllstation 206 gefüllt.

Ebenfalls zur gleichen Zeit wird ein vorher befüllter Behälter von der Verdeckelungseinrichtung 207 mit einem Stülpdeckel 208 versehen. Dieser Stülpdeckel 208 hat - wie in Fig. 6 in größerem Maßstab dargestellt - an seinem unteren Rand eine nach innen gerichtete Bördelung 209, hinter welcher sich die Wandansätze 29, 30, 146,147,148 und/oder 149 abstützen.

Hierdurch wird ein sicherer Halt des Deckels auf dem Behälter und als dessen Folge ein sicherer Zusammenhalt des Behälters gewährleistet.

Anstelle der Bördelung kann auch eine ähnliche Ausgestaltung vorgesehen werden, mit der die Wandansätze eine Verriegelung eingehen.

## Patentansprüche

1. Verfahren zum Herstellen eines becherförmigen Behälters aus Karton oder dergleichen durch Falten von Abschnitten eines flachliegenden Zuschnittes, bei dem alle einander benachbarten Flächen auf wenigstens annähernd ihrer vollen Länge miteinander verbunden sind, wobei zwischen den benachbarten Flächen vorgerillte Faltlinien angeordnet sind und wobei das Unterteil mit Hilfe eines Stempels in einer Formeinrichtung geformt wird, dadurch gekennzeichnet, daß der ebene oder nahezu ebene Kartonzuschnitt (1, 100) der als Formschacht (201) ausgebildeten Formeinrichtung zugeführt wird, von dem Stempel (202) unter Falten entlang der vorgerillten Faltlinien durch den Formschacht gedrückt wird und nach Abschluß des Formvorganges in eine unter dem Formschacht (201) befindliche, das Aufgehen des gefalteten Behälters verhindernde Aufnahmevorrichtung (205) geschoben wird, in der der Behälter zu einer Füllstation (206) und anschließend zu einer Verdekkelungseinrichtung (207) transportiert wird, in der ein Stülpdeckel (208) auf den Behälter aufgebracht wird.

2. Behälter hergestellt nach dem Verfahren gemäß Anspruch 1, mit an den Kanten einer drei-oder mehreckig ausgebildeten Bodenfläche (2) über vorgerillte Faltlinien (3, 4, 5, 6) angelenkten Wandflächen (7, 8, 9, 10), dadurch gekennzeichnet, daß an zwei diametral gegenüberliegenden Wandflächen (8, 10) an der von der Bodenfläche abgekehrten Kante jeweils ein Wandansatz (29, 30) angeformt ist, daß der zwischen zwei benachbarten Wandflächen liegende Zwickel (11, 12, 13, 14) über vorgerillte Faltlinien (19, 20, 21, 22, 23, 24, 25, 26) mit diesen verbunden und durch eine weitere von der Bodenfläche ausgehende Faltlinie (15, 16, 17, 18) mittig unterteilt ist, und daß die in sich gefalteten Zwickel an die Außenseite derjenigen Behälterwände (8, 10) angelegt sind, die mit einem Wandansatz (29, 30) versehen sind, der außen an die Zwickel angelegt ist.

3. Behälter hergestellt nach dem Verfahren gemäß Anspruch 1, mit an den Kanten einer wenigstens viereckig ausgebildeten Bodenfläche (101) über vorgerillte Faltlinien (102 bis 109) angelenkten Wandflächen (110 bis 117), dadurch gekennzeichnet, daß an zwei diametral gegenüberliegenden, beim Auffalten innen liegenden Wandflächen (11, 113, 115, 117) an der von der Bodenfläche abgekehrten Kante jeweils ein Wandansatz (146, 147, 148, 149) angeformt ist, daß zwischen jeweils zwei benachbarten Wandflächen eine von der Bodenfläche ausgehende Dreiecksfläche (118 bis 125) liegt, die über Faltlinien (126 bis 141) mit den benachbarten Wandflächen verbunden ist und die zwischen die innenliegenden Wandflächen (110, 112, 114, 116) in deren gegenseitigem Überlappungsbereich gefaltet sind.

4. Vorrichtung zur Herstellung eines Behälters gemäß Anspruch 2 oder 3, mit einem Formschacht und einer Zuführeinrichtung für die flachliegenden oder leicht vorgeformten Kartonzuschnitte in Einzelfolge zum Formschacht, dem ein Stempel oder dergleichen zum Durchdrükken des Zuschnittes durch den Formschacht zugeordnet ist, dadurch gekennzeichnet, daß unterhalb des Formschachtes (201) eine Fördereinrichtung (200) angeordnet ist, die mit an die Behälterform angepaßten Aufnahmevorrichtungen (205) versehen ist, in welche der Stempel (202) die im Formschacht gebildeten Behälter hineinpreßt und welche die Behälter unter eine Füllstation (206) befördern, die oberhalb der Fördereinrichtung angeordnet ist, und daß hinter der Füllstation eine Verdeckelungseinrichtung (207) sitzt, in der die Behälter mit einem Stülpdeckel (208) versehen werden.

## Claims

1. A process for the production of a tub-like container made from board or a similar material by folding parts of a flat blank, at least approximately the whole length of all the adjacent sections of which are joined together, the adjacent sections having pre-creased folding lines and the base being shaped in a forming unit with the help of a forming die, wherein the flat or almost flat board blank (1, 100) is fed into the forming unit (which is designed as a forming shaft 201), is pressed down through the forming shaft by the die (202), which folds the blank along the pre-creased folding lines, and when the forming operation has been completed is pushed into a holding device (205), which is located below the forming shaft (201), which stops the folded container from unfolding and in which the container is transported to a filling station (206) and then to a lid application unit (207), where a hooded lid (208) is put on the container.

2. A container produced in accordance with the process described in claim 1, with side panels (7, 8, 9, 10) hinged to the edges of a base panel (2) with three or more corners along pre-creased folding lines (3, 4, 5, 6), wherein a section (29, 30) projects from the edge facing away from the base panel of each of two side panels (8, 10) located on diametrically opposite sides of the container, wherein the gusset (11, 12, 13, 14) located between each pair of adjacent side panels is joined to these side panels along pre-creased folding lines (19, 20, 21, 22, 23, 24, 25, 26) and is divided in the middle by a further folding line (15, 16, 17, 18) extending from the base panel, and wherein the gussets are folded together and rest against the outside of the container walls (8, 10) that have a projecting section (29, 30), which rests against the outside of the gussets.

3. A container produced in accordance with the process described in claim 1, with side panels (110 to 117) hinged to the edges of a base panel (101) with at least four corners along pre-creased folding lines (102 to 109), wherein a section (146, 147, 148, 149) projects from the edge facing away from the base panel of each of two pairs of side panels (111, 113, 115, 117) located on diametrically opposite sides of the container and positioned on the inside when the container has been folded together, wherein a triangular section (118 to 125) extending from the base panel is located between each pair of adjacent side panels, which is joined to the adjacent side panels along folding lines (126 to 141) and which is folded in between the side panels (110, 112, 114, 116) on the inside of the container in the area where they overlap.

4. Apparatus for the production of a container in accordance with claim 2 or 3 with a forming shaft and a unit for feeding individual flat or slightly shaped board blanks into the forming shaft which has a die or similar device to press the blank through the forming shaft, wherein a conveyor unit (200) is located beneath the forming shaft (201) and has holding devices (205) shaped to accommodate the shape of the container, into which the die (202) presses the containers formed in the forming shaft and which transport the containers to a filling station (206) which is located above the conveyor unit, and wherein a lid application unit (207), where a hooded lid (208) is put on the containers, is located after the filling station.

## Revendications

1. Procédé pour fabriquer un récipient en forme de gobelet en carton ou en matière analogue par pliage de sections d'un flan disposé à plat, dans lequel toutes les surfaces voisines sont reliées l'une à l'autre au moins à peu près sur la totalité de leur longeur, étant entendu qu'entre les surfaces voisines sont prévues des lignes de pliage prétracées et que la partie inférieure du récipient est mise en forme à l'aide d'un poinçon dans un dispositif de mise en forme, caractérisé en ce que le flan en carton plat ou à peu près plat (1, 100) est amené au dispositif de mise en forme ayant la configuration d'une cheminée de mise en forme (201), est poussé par le poinçon (202), moyennant un pliage suivant les lignes de pliage prétracées, à travers la cheminée de mise en forme, et est glissé, au terme de l'opération de mise en forme, dans un dispositif récepteur (205) se trouvant en dessous de la cheminée de mise en forme et empêchant le récipient plié de s'ouvrir, ce dispositif transportant le récipient vers un poste de remplissage (206), puis vers un poste de coiffage (207), dans lequel un couvercle en cloche (208) est appliqué sur le récipient.

2. Récipient fabriqué au moyen du procédé selon la revendication 1 comportant, au niveau des bords d'une surface de fond triangulaire ou polygonale (2), des surfaces de paroi (7, 8, 9, 10) articulées par l'intermédiaire de lignes de pliage prétracées (3, 4, 5, 6), caractérisé en ce qu'une saillie de prolongement de paroi (29, 30) est formée sur chacune de deux surfaces de paroi diamétralement opposées (8, 10) sur le bord opposé à la surface de fond, le coin (11, 12, 13, 14) situé entre deux surfaces de paroi voisines étant relié à ces surfaces de paroi par l'intermédiaire de lignes de pliage prétracées (19, 20, 21, 22, 23, 24, 25, 26) et étant divisé en son milieu par une autre ligne de pliage (15, 16, 17, 18) partant de la surface de fond et les coins pliés sur eux-mêmes étant articulés aux côtés extérieurs des parois (8, 10) du récipient qui sont pourvues d'une saillie de prolongement de paroi (29, 30), laquelle est appliquée extérieurement sur les coins.

3. Récipient fabriqué selon le procédé de la revendication 1 comportant, au niveau des bords d'une surface de fond (101) au moins quadrangulaire, des surfaces de paroi (110 à 117) articulées par l'intermédiaire de lignes de pliage prétracées (102 à 109), caractérisé en ce qu'une saillie de prolongement de paroi (146, 147, 148, 149) est formée sur chacune de deux surfaces de paroi (111, 113, 115, 117) diamétralement opposées sur le bord opposé à la surface de fond, entre chaque fois deux surfaces de paroi voisines est disposée une surface triangulaire (118 à 125) partant de la surface de fond qui est reliée par des lignes de pliage (126 à 141) aux surfaces de paroi voisines et qui est pliée entre les surfaces de paroi internes (110, 112, 114, 116) dans leurs zones de chevauchement réciproques.

4. Dispositif pour fabriquer un récipient suivant la revendication 2 ou 3, comportant une cheminée de mise en forme et un dispositif d'alimentation pour amener les flans en carton disposés à plat ou légèrement préfaçonnés les uns à la suite des autres à la cheminée de mise en forme, à laquelle un poinçon ou un élément ana₋ logue est associé pour refouler le flan à travers la cheminée de mise en forme, caractérisé en ce qu'en dessous de la cheminée de mise en forme est monté un transporteur (200) qui est équipé de dispositifs récepteurs (205) adaptés à la, forme des récipients, dans lesquels le poinçon (202) refoule les récipients formés dans la cheminée de mise en forme et qui transportent les récipients jusque sous un poste de remplissage (206), qui est disposé au-dessus du transporteur, tandis qu'un dispositif de coiffage (207) dans lequel les récipients sont munis d'un couvercle en cloche (208) est situé derrière le poste de remplissage.
